# DEMANDE DE BREVET EUROPEEN

(11) **EP 1 952 891 A2**
(43) Date de publication de la demande: **06.08.2008**
(21) Numéro de dépôt: 08101274.2
(22) Date de dépôt: 04.02.2008
(51) Int. Cl.: B05B 1/34

(54) **Container unidose pulvérisateur, embout de pulvérisation et kit de pulvérisation unidose**

(30) Priorité: 05.02.2007 FR 0700808
(71) Demandeur: Laboratoire de la Mer, 35400 Saint-Malo (FR)
(72) Inventeur: Andro, François, 35630, HEDE (FR); Armand, Eric, 35400, SAINT MALO (FR); Stubbings, Matthew, 35800, DINARD (FR); Schmit, Camille, 35000, RENNES (FR)
(74) Mandataire: Touati, Catherine

(57) **Abrégé**

L'invention porte sur un container unidose muni d'embout pulvérisateur (1) comprenant une buse (2) de forme générale cylindrique, dont l'extrémité supérieure (2a) comporte une ouverture de pulvérisation (4) et dont l'extrémité opposée est prolongée par un plongeur (3) de diamètre inférieur dont l'extrémité libre (8) est renforcée mécaniquement, la buse et le plongeur étant traversés selon leur axe longitudinal par une cavité traversante (14), ladite cavité traversante présentant au niveau de la buse un moyen de génération de gouttelettes (19, 20,17), elle porte également sur l'embout lui-même et sur un kit de pulvérisation comprenant ladite buse et un flacon prérempli unidose.

## Description

La présente invention est relative à un container unidose pulvérisateur, un embout de pulvérisation et un kit de pulvérisation unidose. Ces éléments sont jetables ou réutilisables et permettent une brumisation à l'aide d'un container unidose de forme définie ou non.

Les flacons plastiques unidoses sont très répandus pour l'administration de produits pharmaceutiques ou cosmétiques périssables et/ou nécessitant plusieurs applications par jour, notamment en raison des commodités de transport et utilisation qu'ils offrent.

Cependant ces flacons unidoses présentent l'inconvénient que le liquide qu'ils renferment s'écoule en un jet lorsque l'on exerce une pression sur leur paroi latérale. Or pour certaines applications, le jet est trop agressif, notamment dans le cas d'application sur les muqueuses nasales des nourrissons et enfants, ou bien le jet est trop localisé, notamment pour des applications topiques de produits désinfectants ou cosmétiques. Une administration par pulvérisation est donc préférée de façon à rendre le contact moins agressif, à augmenter la surface de produit appliqué en une seule fois sur la zone à traiter et/ou à augmenter la pénétration du produit appliqué dans les muqueuses notamment.

Des embouts pulvérisateurs sont décrits notamment dans les brevets suivants: WO 97/07897, FR 2 840 549, US 5 855 322, WO 03/041865, US 4 415 12 et US 4 020 979.

A la connaissance de la Société Demanderesse, il n'existe pas de dispositifs unidoses de pulvérisation.
Ainsi les présents inventeurs ont trouvé qu'il était possible de mettre à la disposition des utilisateurs de flacons unidoses des containers unidoses munis d'un embout pulvérisateur.

Dans la présente invention on entend par pulvérisation la formation de gouttelettes sous forme de brumisation.

Par flacon unidose on entend des flacons en matière plastique contenant la quantité correspondant à une seule dose d'application d'un produit liquide. De tels flacons sont obtenus par extrusion-soufflage-remplissage. A titre d'exemple on peut citer les flacons unidoses de la Société GILBERT commercialisés sous la marque PHYSIOMER^{®}.

Le container unidose conforme à l'invention comprend un flacon souple dont l'ouverture est surmontée d'un embout pulvérisateur, ledit embout comprenant une buse de forme générale cylindrique, dont l'extrémité supérieure comporte une ouverture de pulvérisation et dont l'extrémité opposée est prolongée par un plongeur de diamètre inférieur, ledit plongeur étant inséré dans le flacon par l'ouverture du flacon et la partie inférieure de la buse prenant appui sur la paroi supérieure de l'ouverture du flacon unidose, la buse et le plongeur étant traversés selon leur axe longitudinal par une cavité traversante, ladite cavité traversante présentant au niveau de la buse un moyen de génération de gouttelettes, le plongeur présentant une extrémité libre renforcée mécaniquement par un moyen choisi dans le groupe comprenant : une forme biseautée, un pas de vis, une ouverture traversante longitudinale formant une patte d'oie dont les ouvertures débouchent sur la paroi de l'extrémité libre du plongeur, et leurs combinaisons.

Les moyens de renfort mécanique de l'extrémité libre du plongeur facilitent l'insertion du plongeur dans l'ouverture d'un flacon en lui conférant une résistance qui permet d'éviter la déformation de ladite extrémité du plongeur au moment de l'insertion. Ceci est particulièrement utile dans les cas où l'embout est destiné à être placé par force sur un flacon unidose. Le renforcement peut être assuré par une forme biseautée de l'extrémité libre du plongeur. Une résistance mécanique importante peut également être conférée à l'extrémité libre du plongeur par le fait que la cavité traversante longitudinale forme dans la partie inférieure du plongeur une patte d'oie dont les ouvertures débouchent symétriquement sur la paroi de l'extrémité libre du plongeur. La résistance mécanique peut aussi être conférée par un pas de vis disposé à l'extrémité libre dudit plongeur. Le pas de vis est tout particulièrement adapté au cas où l'embout est destiné à être utilisé sur des flacons unidoses dont l'ouverture par déchirement présente un diamètre compris entre 0,2 et 2 mm, de préférence entre 0,5 et 1,5 mm et plus préférentiellement encore entre 0,8 et 1,2 mm. Les combinaisons de ces moyens de renfort mécanique permettent d'accroitre d'autant plus la résistance mécanique à la déformation subie au moment de l'insertion du plongeur dans le flacon.

Le moyen de génération des gouttelettes peut être constitué par une cavité longitudinale présentant des zones de différents diamètres dans lequel est présent un élément permettant de forcer le passage du produit vers les parois de la cavité traversante dans sa zone de plus grand diamètre et un élément permettant de forcer le produit vers le centre en lui imposant un mouvement tourbillonnant à proximité de l'ouverture de pulvérisation. Ces éléments peuvent être moulés en une seule pièce ou peuvent être des éléments distincts insérés dans la cavité traversante de la buse.

Bien entendu tout autre moyen peut être mis en oeuvre. En particulier on peut citer l'utilisation d'une ouverture de pulvérisation dotée d'un tamis ou d'un fritté.

De tels moyens de génération de gouttelettes peuvent être similaires à ceux commercialisés par les sociétés REXAM ou MICROSPRAY.
La forme et la dimension du moyen de génération de gouttelettes sont bien entendu adaptées en fonction de la nature du produit à pulvériser, en particulier de sa viscosité et de l'utilisation à laquelle il est destiné.

De façon avantageuse l'ouverture du plongeur peut se trouver à environ un tiers de la hauteur du flacon.

Le container selon l'invention est ou bien réalisé d'une seule pièce, par exemple par extrusion-soufflage-remplissage, ou bien est fabriqué en deux pièces qui sont, après remplissage du flacon, rendues solidaires.

Ainsi, ou bien l'embout et le flacon sont moulés d'une seule pièce ou bien l'embout est placé sur l'ouverture d'un flacon pré-rempli.

Dans ce dernier cas, il est avantageux que le diamètre du plongeur soit sensiblement supérieur à celui de l'ouverture du flacon unidose de façon à ce qu'il soit introduit à force et ne soit pas éjecté lorsqu'une pression est exercée sur la paroi du flacon unidose lors de l'utilisation.

L'étanchéité peut être améliorée lorsque l'embout comporte un anneau d'étanchéité qui permet de serrer le bord libre de l'ouverture du flacon sur la partie inférieure de l'anneau d'étanchéité.

La paroi externe de la buse peut comporter des zones de préhension. Ces zones de préhension peuvent être des zones rugueuses de façon à ce que les doigts ne glissent pas lorsque l'on vient placer l'embout selon l'invention dans l'ouverture d'un flacon unidose.

Selon un mode de réalisation préféré et compte tenu des utilisations du container unidose et de son embout, ceux-ci sont en matériau plastique de qualité alimentaire ou pharmaceutique. On peut citer toutes familles de matières plastiques permettant le moulage par injection par exemple, le polyéthylène, le polyéthylène téréphtalate, le polypropylène, etc.

Il est bien entendu que le container et la buse peuvent prendre toutes autres formes permettant une utilisation et une réalisation avantageuse.

L'invention porte également sur un embout pulvérisateur, ledit embout comprenant une buse de forme générale cylindrique, dont l'extrémité supérieure comporte une ouverture de pulvérisation et dont l'extrémité opposée est prolongée par un plongeur de diamètre inférieur, ledit plongeur étant inséré dans le flacon par l'ouverture du flacon et la partie inférieure de la buse prenant appui sur la paroi supérieure de l'ouverture du flacon unidose, la buse et le plongeur étant traversés selon leur axe longitudinal par une cavité traversante, ladite cavité traversante présentant au niveau de la buse un moyen de génération de gouttelettes, le plongeur présentant une extrémité libre renforcée mécaniquement par un moyen choisi dans le groupe comprenant : une forme biseautée, un pas de vis, une ouverture traversante longitudinale formant une patte d'oie dont les ouvertures débouchent sur la paroi de l'extrémité libre du plongeur, et leurs combinaisons.

L'embout pulvérisateur est caractérisé par le fait que le moyen de génération des gouttelettes peut être constitué par une cavité longitudinale présentant des zones de différents diamètres dans lequel est présent un élément permettant de forcer le passage du produit vers les parois de la cavité traversante dans sa zone de plus grand diamètre et un élément permettant de forcer le produit vers le centre en lui imposant un mouvement tourbillonnant à proximité de l'ouverture de pulvérisation.

Selon un mode de réalisation avantageux, la buse est séparée du plongeur par un élément d'étanchéité. Cet élément d'étanchéité peut être un anneau présentant éventuellement une fente dans sa partie inférieure permettant une coopération efficace avec le bord supérieur du flacon sur lequel l'embout pourra être placé.

La paroi externe de l'embout tel que défini ci-dessus, peut, selon un mode préféré de réalisation de l'invention, comporter des zones de préhension évitant aux doigts de l'utilisateur de glisser au moment de l'insertion de l'embout dans l'ouverture d'un flacon unidose.

Compte tenu de son utilisation, l'embout défini précédemment est en matériau plastique de qualité alimentaire ou pharmaceutique.

L'invention porte également sur un kit contenant un embout tel que défini précédemment et au moins un flacon unidose souple rempli à ouverture sécable.

Conformément à l'invention, le container unidose pulvérisateur, l'embout pulvérisateur, et le kit de pulvérisation sont utiles pour l'administration de produits notamment pharmaceutiques ou cosmétiques.

Les applications des dispositifs (container unidose de pulvérisation, embout, kit de pulvérisation) sont nombreuses. A titre d'exemple on peut citer les lavages nasaux à l'aide de solution d'eau de mer telle que PHYSIOMER®, les lavages oculaires ou auriculaires. Dans ce dernier cas, la buse peut être dotée d'une canule auriculaire afin d'éviter toute pénétration dans la cavité auriculaire. Cette canule est dotée de rainures permettant la dépression de l'oreille. La buse peut également être dotée d'une collerette anti-intrusive pour des applications dans le nez des enfants et nourrissons. D'autres applications peuvent être des applications topiques notamment de produits nettoyants, désinfectants tels que la bétadine, l'éosine, bleu de méthylène, etc.

Le dispositif conforme à l'invention peut également être utile dans l'application de produits cosmétiques, notamment lorsqu'ils doivent être appliqués de façon répétée sur de grandes zones de peau.
L'invention va maintenant être exposée de façon plus détaillée à l'aide d'exemples pratiques de réalisation qui ne sont pas limitatifs et qui sont illustrés avec les dessins annexés, sur lesquels :
- la Figure 1 est une vue de face d'un embout de pulvérisation conforme à l'invention,
- les Figure 2a et 2b sont des vues en coupe longitudinale de l'embout de la figure 1,
- la Figure 3 est une vue éclatée de la buse de l'embout pulvérisateur conforme à l'invention ;
- la Figure 4 est une vue de dessous de l'épaulement 17 conférant au liquide un mouvement tourbillonnant,
- la Figure 5 est une coupe axiale selon l'axe V-V' des figures 2a et 2b,
- la Figure 6 représente une vue de face d'un flacon unidose pulvérisateur conforme à l'invention,
- la Figure 7 représente un kit unidose de pulvérisation conforme à l'invention,

Sur la figure 1 est représenté un embout pulvérisateur 1 comprenant une buse 2 de forme générale cylindrique constituant sa partie supérieure et un plongeur 3 constituant sa partie inférieure qui est de forme générale cylindrique de diamètre inférieur au diamètre de la buse 2. La face supérieure 2a de la buse comporte une ouverture centrale 4 par laquelle est pulvérisé le produit 5. La partie inférieure 2b de la buse est biseautée et un anneau d'étanchéité 6 relie la partie biseautée 2b de la buse au plongeur 3.
La partie libre du plongeur est biseautée 7 et elle est dotée d'un pas de vis 8. Elle comporte également deux ouvertures 9a diamétralement opposées permettant l'entrée du produit 5 dans l'embout pulvérisateur 1.
Sur les figures 2a, 2b et 3 à 5, est représenté plus en détail un embout de pulvérisation 10 selon un mode de réalisation particulier.

L'embout pulvérisateur 10 comporte une buse 11 et un plongeur 12 reliés par une bague d'étanchéité 13. L'embout pulvérisateur 10 est traversé longitudinalement par une cavité 14 par laquelle le produit 15 va circuler et dont la forme va permettre la formation de gouttelettes.
La cavité 14 est de forme générale cylindrique, centrée le long de l'axe longitudinal 16 de l'embout 10. Dans sa partie supérieure 14a elle est de diamètre très petit par exemple de l'ordre de 1mm, puis son diamètre s'élargit en formant un épaulement 17, par exemple de l'ordre de 4 mm, elle présente alors son diamètre maximal sur toute sa partie centrale 14b qui occupe environ toute la longueur de la buse, puis un nouvel épaulement 18 diminue le diamètre de la cavité. Le diamètre, par exemple de l'ordre de 1 mm, reste constant tout au long de sa partie 14c traversant le plongeur. Puis cette cavité 14c se sépare en deux cavités 14d en forme de patte d'oie débouchant le long de la paroi biseautée du plongeur. La zone 14b est obstruée par un élément central 19 de forme générale cylindrique de diamètre légèrement inférieur au diamètre de la cavité 14b et présentant sur une partie de sa longueur et sur au moins une partie de sa périphérie des protubérances 20. Lesdites protubérances 20 sont d'une taille telle qu'elles comblent l'espace laissé libre entre les parois de la cavité 14b et l'élément central 19. Des fentes 21 sont ainsi formées autour de l'élément obturateur 19.

L'épaulement 17 est représenté de façon détaillée sur la figure 4 sur laquelle on voit qu'il présente sur sa périphérie externe une protubérance 22 et trois protubérances 23 radiales régulièrement disposées autour de l'ouverture centrale 24.

Sur la figure 6 est représenté un container unidose pulvérisateur 25. Celui-ci comprend un flacon 26 rempli de liquide 27 sur l'ouverture de laquelle est fixé un embout pulvérisateur 28 comprenant une buse 29 et un plongeur 30.

Un exemple d'utilisation va être décrit en liaison avec les figures 2a, 2b, 4 à 6.

Lors de l'utilisation, une pression est exercée sur les parois du flacon 26. Le liquide 27 entre alors par les ouvertures 14d du plongeur et est poussé dans la cavité 14c du plongeur puis forcé dans la cavité 14b, au travers des fentes 21. Le liquide est alors projeté contre l'épaulement 17 où un mouvement tourbillonnant lui est imposé par les protubérances radiales 23 avant d'être expulsé sous forme de gouttelettes par l'orifice 24.

Sur la Figure 7 est représentée une unité de vente, par exemple un blister, comportant un kit pulvérisateur conforme à l'invention. Ce blister 29 comprend un embout pulvérisateur 30 et un flacon unidose 31 pré-rempli de liquide 32 et hermétiquement fermé par le bouchon 33.

Lors de l'utilisation, l'utilisateur déchire le blister, retire le flacon unidose, ouvre le flacon par déchirement du bouchon le long de la ligne de déchirement 34 et insère le plongeur 35 dans l'ouverture du flacon en l'insérant jusqu'à ce que la bague d'étanchéité 36 s'encliquette sur l'ouverture du flacon 31.

Le flacon pulvérisateur ainsi formé peut être utilisé comme décrit précédemment.

Lors de l'utilisation, le flacon peut être placé dans toutes les positions souhaitées dans la mesure où lorsqu'une pression manuelle est appliquée sur les parois du flacon unidose les ouvertures 14d du plongeur soient recouvertes de liquide à pulvériser.

## Revendications

1. Container unidose comprenant un flacon souple dont l'ouverture est surmontée d'un embout pulvérisateur (1), ledit embout comprenant une buse (2) de forme générale cylindrique, dont l'extrémité supérieure (2a) comporte une ouverture de pulvérisation (4) et dont l'extrémité opposée est prolongée par un plongeur (3) de diamètre inférieur, le dit plongeur étant inséré dans le flacon par l'ouverture du flacon et la partie inférieure de la buse prenant appui sur la paroi supérieure de l'ouverture du flacon unidose, la buse et le plongeur étant traversés selon leur axe longitudinal par une cavité traversante (14), ladite cavité traversante présentant au niveau de la buse un moyen de génération de gouttelettes (19,20,17), le plongeur présentant une extrémité libre (8) renforcée mécaniquement par un moyen choisi dans le groupe comprenant: une forme biseautée, un pas de vis, une ouverture traversante longitudinale (14) formant une patte d'oie (14d) dont les ouvertures (9) débouchent sur la paroi de l'extrémité libre du plongeur, et leurs combinaisons.

2. Container unidose selon la revendication 1, **caractérisé par le fait que** l'embout pulvérisateur est muni d'un moyen de génération des gouttelettes constitué **par le fait que** la cavité longitudinale (14) présente des zones de différents diamètres, ladite zone de plus grand diamètre comportant un élément (19) permettant de forcer le passage du produit à pulvériser vers les parois de la cavité traversante et, à proximité de l'ouverture de pulvérisation, un élément (17) permettant de forcer le produit vers le centre en lui imposant un mouvement tourbillonnant.

3. Container unidose selon la revendication 1 ou 2, **caractérisé par le fait que** l'ouverture du plongeur se trouve à environ un tiers de la hauteur du flacon.

4. Container unidose selon l'une des revendications 1 à 3, **caractérisé par le fait que** l'embout est encliqueté sur l'ouverture du flacon.

5. Container unidose selon l'une des revendications 1 à 3, **caractérisé par le fait que** l'embout et le flacon sont d'une seule pièce.

6. Container unidose selon l'une des revendications 1 à 5, **caractérisé par le fait que** la paroi externe de la buse comporte des zones de préhension.

7. Container unidose selon l'une des revendications 1 à 6, **caractérisé par le fait que** l'embout et le flacon sont en matériau plastique de qualité alimentaire ou pharmaceutique.

8. Embout pulvérisateur (1) comprenant une buse (2) de forme générale cylindrique, dont l'extrémité supérieure (2a) comporte une ouverture de pulvérisation (4) et dont l'extrémité opposée est prolongée par un plongeur (3) de diamètre inférieur, la buse et le plongeur étant traversés selon leur axe longitudinal par une cavité traversante (14), ladite cavité traversante présentant au niveau de la buse un moyen de génération de gouttelettes (19,20,17), le plongeur présentant une extrémité libre (8) renforcée mécaniquement par un moyen choisi dans le groupe comprenant : une forme biseautée, un pas de vis et une ouverture traversante longitudinale (14) formant une patte d'oie (14d) dont les ouvertures (9) débouchent sur la paroi de l'extrémité libre du plongeur, et leurs combinaisons.

9. Embout pulvérisateur selon la revendication 8, **caractérisé par le fait que** le moyen de génération des gouttelettes est constitué **par le fait que** la cavité longitudinale (14) présente des zones de différents diamètres, ladite zone de plus grand diamètre comportant un élément (19) permettant de forcer le passage du produit à pulvériser vers les parois de la cavité traversante et, à proximité de l'ouverture de pulvérisation, un élément (17) permettant de forcer le produit vers le centre en lui imposant un mouvement tourbillonnant.

10. Embout pulvérisateur selon l'une des revendications 8 ou 9, **caractérisé par le fait que** la paroi externe de la buse comporte des zones de préhension.

11. Embout pulvérisateur selon l'une des revendications 8 à 10, **caractérisé par le fait qu'**il est en matériau plastique de qualité alimentaire ou pharmaceutique.

12. Kit contenant un embout tel que défini dans la revendication 8 à 11, et au moins un flacon unidose (31) souple rempli à ouverture sécable (33).

13. Utilisation d'un container unidose selon l'une quelconque des revendications 1 à 7, d'un embout pulvérisateur selon les revendications 8 à 11, ou d'un kit selon la revendication 12, pour l'application par pulvérisation d'un produit pharmaceutique ou d'un produit cosmétique.
